# EUROPÄISCHE PATENTSCHRIFT

(11) **EP 2 150 076 B1**
(45) Veröffentlichungstag und Bekanntmachung des Hinweises auf die Patenterteilung: **24.06.2015**
(21) Anmeldenummer: 09165435.0
(22) Anmeldetag: 14.07.2009
(51) Int. Cl.: H04R 25/00

(54) **Verlierschutz für Hörhilfegeräte**
Device for preventing loss of hearing aids
Protection contre la perte d'un appareil auditif

(30) Priorität: 31.07.2008 DE 102008035668
(43) Veröffentlichungstag der Anmeldung: 03.02.2010
(73) Patentinhaber: Siemens Medical Instruments Pte. Ltd., Singapore 139959 (SG)
(72) Erfinder: Dietz, Ferdinand, 70499 Stuttgart (DE)
(74) Vertreter: FDST Patentanwälte

(56) Entgegenhaltungen:
- EP-A1- 2 262 283
- WO-A1-2007/068243
- WO-A1-2007/144010

## Beschreibung

Die Erfindung betrifft ein Hörhilfegerätesystem mit wenigstens einem ersten und einem zweiten am Kopf oder Körper eines Benutzers tragbaren Gerät, wobei eine Funkverbindung zur drahtlosen Signalübertragung zwischen den Geräten vorgesehen ist.

Bei Hörhilfegeräteträgern besteht vielfach der Wunsch nach einer möglichst unauffälligen Benutzung der Hörhilfegeräte. Dies hat zur Entwicklung sehr kleiner und von dem jeweiligen Benutzer beim Tragen kaum am bzw. im Ohr wahrnehmbarer Hörhilfegeräte geführt. Auch eine häufig verwendete, so genannte offene Versorgung, bei der der Gehörgang eines versorgten Ohres des Benutzers nicht durch das Hörhilfegerät verschlossen wird, trägt dazu bei, dass die Versorgung eines Benutzers mit einem Hörhilfegerät häufig von dem Benutzer kaum noch bewusst wahrgenommen wird. Dies hat jedoch bereits wiederholt dazu geführt, dass Hörhilfegeräte von ihren Benutzern völlig unbemerkt während des Tragens verloren wurden.

Es sind mechanische Mittel bekannt, mittels derer Hörhilfegeräte am Ohr, der Kleidung, einer Brille etc. des jeweiligen Benutzers befestigt werden können, so dass die Hörhilfegeräte gesichert sind, wenn sie sich unbeabsichtigt vom Ohr lösen. Ferner sind auch Halterungen bekannt, die mittels Magneten eine zusätzliche Befestigung am Ohr bewirken und dadurch den Verlust des betreffenden Hörhilfegeräts verhindern.

Mechanische Befestigungsmittel haben den Nachteil, dass sie häufig nicht den gewünschten Effekt bewirken (z.B. Magnethalterungen) oder umständlich in der Handhabe sind (z.B. Brillenbefestigungen).

Aus der DE 103 04 648 B3 ist ein Hörhilfegerätesystem mit einem ersten und einem zweiten Hörhilfegerät sowie einer Fernbedienung bekannt, wobei zwischen den drei Geräten eine Funkverbindung zur drahtlosen Signalübertragung realisiert ist.

Aus der Patentschrift US 5,721,783 ist ein Hörhilfegerätesystem mit einem im linken und einem im rechten Ohr tragbaren Hörhilfegerät und einer am Körper tragbaren Prozessoreinheit bekannt. Bei dem bekannten Hörhilfegerätesystem wird das Wiederauffinden eines verloren gegangenen Hörhilfegeräts dadurch erleichtert, dass die am Körper tragbare Prozessoreinheit ein von einem Benutzer wahrnehmbares Signal abgibt, wenn es bei Betrieb in einem Suchmodus in den Empfangsbereich eines verloren gegangenen Hörhilfegeräts eintritt.

Aus der Druckschrift WO 2007/144010 A1 ist ein Hörhilfegerätesystem bekannt, das eine automatische Überwachung des Status' des Receivers, insbesondere der Impedanz des Receivers, ermöglicht. Falls Abweichung der Impedanz von einem Referenzwert zu groß wird, wird ein Alarmsignal erzeugt. Zusätzlich kann eine kabellose Fernbedienung eingesetzt sein, die den Status des Receivers ebenso wie den eines kabellosen Audio Links abfragt und ein Alarmsignal erzeugen kann.

Aus der Druckschrift EP 2 262 283 A1 ist ein Hörhilfegerätesystem bekannt, dass das Wiederfinden eines verlorenen Hörhilfegeräts erleichtern soll. Zu diesem Zweck kann das Hörhilfegerätesystem in einen Such-Modus versetzt werden, in dem die Hörhilfegeräte ein beim Wiederfinden hilfreiches Signal abgeben, das sie von einem kabellosen Empfänger erhalten. Der Such-Modus kann automatisch ausgelöst werden, wenn eine Übertragungs-Verzögerung groß oder eine Anzahl von Übertragungs-Timeouts zu hoch wird.

Aus der Druckschrift WO 2007/068243 A1 ist ein System zur kabellosen Programmierung eines Hörhilfegeräts bekannt. Das Programmiergerät überwacht dabei die kabellose Verbindung zu dem Hörhilfegerät, beispielsweise anhand der Überwachung einer Übertragungs-Verzögerung.

Aufgabe der vorliegenden Erfindung ist es, einen zuverlässigen und einfach handhabbaren Verlierschutz für Hörhilfegeräte zu bieten.

Diese Aufgabe wird durch ein Hörhilfegerätesystem mit den Merkmalen gemäß Patentanspruch 1 gelöst. Vorteilhafte Weiterbildungen sind durch die Unteransprüche gekennzeichnet.

Bei einem Hörhilfegerät wird mittels eines Eingangswandlers ein Eingangssignal aufgenommen und in ein elektrisches Eingangssignal überführt. Üblicherweise dient als Eingangswandler wenigstens ein Mikrofon, welches ein akustisches Eingangssignal aufnimmt und in ein elektrisches Eingangssignal wandelt. Moderne Hörhilfegeräte umfassen häufig ein Mikrofonsystem mit mehreren Mikrofonen um einen von der Einfallsrichtung akustischer Signale abhängigen Empfang, eine Richtcharakteristik, zu erreichen. Als Eingangswandler sind jedoch auch Telefonspulen oder Antennen zur Aufnahme elektromagnetischer Eingangssignale und Wandlung in elektrische Eingangssignale üblich. Die durch den Eingangswandler in elektrische Eingangssignale gewandelten Eingangssignale werden zur Weiterverarbeitung und Verstärkung einer Signalverarbeitungseinheit zugeführt. Die Weiterverarbeitung und Verstärkung erfolgt zum Ausgleich des individuellen Hörverlustes eines Benutzers in der Regel in Abhängigkeit der Signalfrequenz des Einganssignals. Die Signalverarbeitungseinheit liefert an ihrem Ausgang ein elektrisches Ausgangssignal, welches über einen Ausgangswandler dem Gehör des Hörhilfegeräteträgers zugeführt wird, so dass dieser das Ausgangssignal als akustisches Signal wahrnimmt. Als Ausgangswandler werden üblicherweise Hörer verwendet, die ein akustisches Ausgangssignal erzeugen. Es sind jedoch auch Ausgangswandler zur Erzeugung mechanischer Schwingungen bekannt, die direkt bestimmte Teile des Gehörs, wie beispielsweise die Gehörknöchelchen, zu Schwingungen anregen. Weiterhin sind Ausgangswandler bekannt, die direkt Nervenzellen des Gehörs stimulieren. Ein Hörhilfegerät umfasst ferner eine Spannungsquelle (Batterie oder Akku) zur Spannungsversorgung der elektronischen Komponenten. Weiterhin können auch Bedienelemente (Ein-/Ausschalter, Programmumschalter, Lautstärkesteller etc.) vorhanden sein. Alle elektronischen Komponenten eines Hörhilfegerätes können in einem einzigen Gehäuse untergebracht sein. Es ist aber auch möglich, dass die elektronischen Komponenten eines Hörhilfegerätes auf mehrere Geräte oder Baueinheiten verteilt sind, beispielsweise kann sich der Hörer eines hinter dem Ohr tragbaren Hörhilfegerätes auch in einer in dem Ohr tragbaren Otoplastik befinden, wobei dann zwischen dem hinter dem Ohr tragbaren und dem in dem Ohr tragbaren Teil des betreffenden Hörhilfegerätes eine Draht- oder Funkverbindung besteht.

Das Hörhilfegerätesystem gemäß der Erfindung umfasst wenigstens ein erstes und ein zweites am Kopf oder Körper eines Benutzers tragbares Gerät, zwischen denen eine Funkverbindung zur drahtlosen Datenübertragung vorgesehen ist. Bei dem ersten und dem zweiten Gerät handelt es sich vorzugsweise jeweils um ein in dem Ohr (IdO), hinter dem Ohr (HdO) oder am Körper tragbares Hörhilfegerät. Das zweite Gerät kann jedoch auch als Fernbedienung für das erste Gerät oder als externe, am Körper tragbare Prozessoreinheit ausgebildet sein. Ferner kann das Hörhilfegerätesystem gemäß der Erfindung auch mehr als zwei Geräte umfassen, zwischen denen eine drahtlose Signalübertragung vorgesehen ist, beispielsweise zwei am oder im Ohr tragbare Hörhilfegeräte sowie als drittes Gerät eine Fernbedienung zur bequemen Bedienung dieser beiden Hörhilfegeräte durch den Benutzer.

Durch eine drahtlose Signalübertragung zwischen zwei Hörhilfegeräten ist es beispielsweise möglich, dass diese stets im gleichen Hörprogramm betrieben werden oder eine manuelle Änderung der Lautstärke-Einstellung an einem der beiden Hörhilfegeräte automatisch auch eine entsprechende Änderung der Lautstärke-Einstellung bei dem zweiten Hörhilfegerät bewirkt.

Gemäß der Erfindung wird das Vorhandensein bzw. die Qualität der Funkverbindung zwischen den Komponenten des Hörhilfegerätesystems und insbesondere zwischen zwei Hörhilfegeräten überwacht, so dass ein Abreißen der Funkverbindung oder das Abfallen des Signalpegels eines über die Funkverbindung in einem Hörhilfegerät empfangenen Signals unter einen bestimmten Schwellenwert automatisch sofort erkannt wird. Gemäß der Erfindung löst dies die Erzeugung eines von einem Benutzer wahrnehmbaren Signals aus, das den Benutzer darüber informiert, dass die Funkverbindung gestört ist. Da insbesondere die Reichweite der Funkverbindung zwischen zwei Hörhilfegeräten eines erfindungsgemäßen Hörhilfegerätesystems eng begrenzt ist, wird der Benutzer damit durch das im Ohr verbliebene Hörhilfegerät sofort über einen Verlust informiert. Aber auch die Reichweite einer zur Bedienung eines Hörhilfegerätes vorgesehenen Fernbedienung ist auf wenige Meter begrenzt, so dass der Benutzer auch dann über den möglichen Verlust eines Hörgerätes informiert wird, wenn die Verbindung zu der Fernbedienung gestört ist. Der Benutzer wird also stets bereits dann über einen Verlust informiert, wenn er sich noch in unmittelbarer Nähe zu dem verloren gegangenen Gerät befindet. Dies erleichtert das Wiederauffinden des verloren gegangenen Gerätes erheblich.

Bei dem Informationssignal kann es sich um ein akustisches, aber auch ein optisch oder taktil wahrnehmbares Signal handeln, das den Benutzer sofort über eine abgerissene Funkverbindung oder eine schlechte Empfangsqualität zwischen wenigstens zwei Geräten des betreffenden Hörhilfegerätesystems informiert.

Es hat sich gezeigt, dass im Alltagsbetrieb eines Hörhilfegerätesystems mit wenigstens zwei Hörhilfegeräten, zwischen denen eine Funkverbindung zur Signalübertragung besteht, auch dann gelegentlich Unterbrechungen der Funkverbindung auftreten können, wenn sich beide Hörhilfegeräte in der gewohnten Trageposition befinden. Derartige Unterbrechungen können beispielsweise durch starke elektromagnetische Störsignale verursacht werden. Daher ist es zweckmäßig, nicht bei jeder auftretenden Unterbrechung der Funkverbindung mit einem entsprechenden Informationssignal zu reagieren, sondern ein derartiges Informationssignal erst dann zu erzeugen, wenn die Funkverbindung für eine bestimmte Zeitdauer unterbrochen ist, bzw. der Signalpegel in dem Empfangsgerät den Schwellenwert für eine bestimmte Zeitdauer unterschreitet.

Vorteilhaft sind zur Anpassung an die individuellen Gegebenheiten bei einem Benutzer die Zeitdauer bzw. der Schwellenwert einstellbar. Eine derartige Einstellung kann beispielsweise bei der Programmierung der Hörhilfegeräte mittels eines Programmiergeräts erfolgen.

Weiterhin vorteilhaft können für unterschiedliche Betriebszustände eines betreffenden Hörhilfegeräts unterschiedliche Zeitdauern bzw. Schwellenwerte einstellbar sein. Erkennt das Hörhilfegerät beispielsweise infolge einer Analyse der Umgebungssituation, dass es sich in einer geräuschvollen Umgebung befindet, so kann beispielsweise für die Zeit, in der diese Situation vorliegt, eine im Vergleich zu einer ruhigen Hörumgebung längere Zeitdauer aktiviert sein. Auch unmittelbar nach dem Einschalten eines Hörhilfegeräts kann es sinnvoll sein, ein entsprechendes Informationssignal zunächst zu unterdrücken. Dadurch wird z.B. verhindert, dass beim Anlegen eines Hörhilfegerätesystems das zuerst am bzw. im Ohr befestigte Hörhilfegerät nicht sofort mit einem entsprechenden Informationssignal reagiert, solange das zweite Hörhilfegerät des betreffenden Hörhilfegerätesystems noch nicht aktiviert ist oder sich noch nicht in der vorgesehenen Trageposition befindet.

Gemäß einer Weiterbildung der Erfindung ist vorgesehen, dass das von dem Hörhilfegerätesystem erzeugte Informationssignal an einen individuellen Benutzer anpassbar ist. Vorteilhaft steht dem Benutzer eine Sammlung akustischer Signale (Töne, Tonfolgen, Melodien etc.) zur Verfügung, von denen er nach individuellen Vorlieben eines oder mehrere auswählen kann. So ist es beispielsweise möglich, dass das linke Hörhilfegerät, das rechte Hörhilfegerät und die Fernbedienung eines erfindungsgemäßen Hörhilfegerätesystems beim Abreißen der Funkverbindung unterschiedliche, von dem Benutzer wahrnehmbare Signale abgeben. Neben akustischen Signalen können insbesondere durch die Fernbedienung auch optisch oder taktil wahrnehmbare Informationssignale erzeugt und abgegeben werden. Vorteilhaft können neben der Auswahl des Informationssignals als solches auch bestimmte Eigenschaften eines derartigen Signals individuell eingestellt werden. Beispielsweise lässt sich vorteilhaft die Lautstärke und die Frequenz eines akustischen Informationssignals gemäß den Wünschen und Erfordernissen des jeweiligen Benutzers anpassen.

Wird einem Benutzer gemäß der Erfindung durch ein Informationssignal angezeigt, dass ein Hörhilfegerät eines betreffenden Hörhilfegerätesystems verloren gegangen ist, so sieht eine Weiterbildung der Erfindung Mittel vor, die das Wiederauffinden eines verloren gegangenen Hörhilfegeräts erleichtern. Beispielsweise kann hierzu die Verstärkung eines von dem verbleibenden Hörhilfegerät oder der Fernbedienung empfangenen und von dem verloren gegangenen Hörhilfegerät ausgehenden Funksignals erhöht werden, so dass eine ungefähre Abschätzung über die Entfernung zwischen den betreffenden Geräten gemacht werden kann. Vorteilhaft kann bei der Fernbedienung oder dem verbliebenen Hörhilfegerät eine Suchfunktion durch manuelle Bedienung oder Spracheingabe an der Fernbedienung oder dem verbleibenden Hörhilfegerät ausgelöst werden. In vorteilhafter Weise bewirkt die Suchfunktion in dem verloren gegangenen Hörhilfegerät die Ausgabe eines Meldesignals mit maximaler Verstärkung, so dass das verloren gegangene Hörhilfegerät auch durch das von ihm erzeugte akustische Signal wieder aufgefunden werden kann.

Die Erfindung wird nachfolgend anhand eines Ausführungsbeispiels näher erläutert. Dabei zeigen:
- Figur 1: ein Hörhilfegerätesystem gemäß der Erfindung und
- Figur 2: ein einzelnes Hörhilfegerät aus einem Hörhilfegerätesystem gemäß der Erfindung.

Das aus dem Ausführungsbeispiel gemäß Figur 1 ersichtliche Hörhilfegerätesystem umfasst neben den beiden hinter dem Ohr tragbaren Hörhilfegeräten HG 1 und HG 2 auch eine Fernbedienung RCU. Bei dem Hörhilfegerätesystem gemäß dem Ausführungsbeispiel ist sowohl zwischen der Fernbedienung RCU und den beiden Hörhilfegeräten HG 1 und HG 2 sowie zwischen den beiden Hörhilfegeräten HG 1 und HG 2 eine drahtlose bidirektionale Kommunikation möglich. Hierzu besteht jeweils zwischen zwei Geräten des Hörhilfegerätesystems eine Funkverbindung, über die Signale drahtlos und bidirektional übertragbar sind. Dadurch ist es beispielsweise möglich, dass durch manuelle Bedienung einer Programmwahltaste an der Fernbedienung RCU beide Hörhilfegeräte HG 1 und HG 2 simultan in das gleiche Hörprogramm geschaltet werden. Weiterhin bewirkt die manuelle Betätigung eines Lautstärkestellers an einem der beiden Hörhilfegeräte, beispielsweise an dem Hörhilfegerät HG 1, auch eine simultane Anpassung der Lautstärke-Einstellung in dem zweiten Hörhilfegerät HG 2.

Den Aufbau eines beispielhaften Hörhilfegeräts gemäß dem Ausführungsbeispiel gemäß Figur 1 zeigt Figur 2. Das daraus ersichtliche hinter dem Ohr tragbare Hörhilfegerät 1 umfasst ein hinter dem Ohr tragbares Gehäuse 2, eine beim Tragen in den Ohrkanal ragende Otoplastik 3 sowie einen Schallschlauch 4, der zur Halterung des Hörhilfegeräts 1 am Ohr sowie zur Schallleitung zwischen dem Gehäuse 2 und der Otoplastik 3 dient. Zur Schallaufnahme sind bei dem Hörhilfegerät 1 zwei Mikrophone 5 und 6 vorhanden, die zu einem Richtmikrophonsystem verschaltet sind. Die daraus hervorgehenden Mikrophonsignale sind zur Verarbeitung und frequenzabhängigen Verstärkung einer Signalverarbeitungseinheit 7 zugeführt. Diese erzeugt ein elektrisches Ausgangssignal, das in dem Hörer 8 in ein akustisches Ausgangssignal gewandelt und über den Schallschlauch 4 und die Otoplastik 3 dem Gehör eines Benutzers zugeführt wird. Zur Spannungsversorgung der elektronischen Komponenten des Hörhilfegeräts 1 ist ferner eine Batterie 9 vorhanden.

Zur drahtlosen Signalübertragung zwischen dem Hörhilfegerät 1 und einem weiteren Gerät, beispielsweise einem weiteren Hörhilfegerät, einer Fernbedienung, einem Programmiergerät etc. umfasst das Hörhilfegerät 1 eine Sende- und Empfangsantenne 10. Die darüber empfangenen Signale sind zunächst einer Signalauswerte- und Steuereinrichtung 11 zugeführt, bevor sie - gegebenenfalls nach einer Weiterverarbeitung - der Signalverarbeitungseinheit 7 zugeführt werden. Gemäß der Erfindung überprüft die Signalauswerte- und Steuereinrichtung 11, ob ein bestimmtes, von einem zu dem Hörhilfegerät 1 baugleichen zweiten Hörhilfegerät ausgehendes elektromagnetisches Signal über die Antenne 10 empfangen werden kann und gegebenenfalls den Signalpegel eines betreffenden Signals. Wird kein Signal empfangen oder liegt der Signalpegel unterhalb eines einstellbaren Schwellenwertes, so wird in der Signalauswerte- und Steuereinrichtung 11 ein Steuersignal erzeugt und auf die Signalverarbeitungseinheit 7 übertragen, welches zur Ausgabe eines in einem Speicher der Signalverarbeitungseinheit 7 gespeicherten Informationssignals über den Hörer 8 führt. Dadurch wird ein Benutzer des Hörhilfegeräts 1 darüber informiert, dass sich das zweite Hörhilfegerät des betreffenden Hörhilfegerätesystems außerhalb der regulären Entfernung zu dem Hörhilfegerät 1 befindet. Der Benutzer ist somit durch das Hörhilfegerät 1 über einen möglichen Verlust des zweiten Hörhilfegeräts des betreffenden Hörhilfegerätesystems informiert.

Gemäß vorteilhafter Weiterbildungen der Erfindung reagiert das Hörhilfegerät 1 nicht sofort bei jedem Abreißen der Funkverbindung bzw. beim Unterschreiten des Signalpegels unter den Schwellenwert, sondern erst dann, wenn der betreffende Zustand für eine bestimmte Zeitdauer anhält. Vorteilhaft sind durch Programmierung des Hörhilfegeräts 1 und insbesondere der Signalauswerte- und Steuereinrichtung 11 die Zeitdauer bzw. der Schwellenwert individuell einstellbar.

## Patentansprüche

1. Hörhilfegerätesystem (HG 1, HG 2, RCU) mit wenigstens einem ersten und einem zweiten am Kopf oder Körper eines Benutzers tragbaren Gerät, wobei eine Funkverbindung zur drahtlosen Signalübertragung zwischen den Geräten vorgesehen ist, **dadurch gekennzeichnet, dass** als Verlierschutz von einem ersten Gerät des Hörhilfegerätesystems (HG 1, HG 2, RCU) ein von dem Benutzer wahrnehmbares Informationssignal automatisch erzeugt wird wenn die Funkverbindung zwischen dem ersten Gerät und einem zweiten Gerät des Hörhilfegerätesystems (HG 1, HG 2, RCU) abreißt oder der Signalpegel eines von dem ersten Gerät gesendeten und von dem zweiten Gerät empfangenen Signals am Ort des zweiten Geräts einen Schwellenwert unterschreitet.

2. Hörhilfegerätesystem (HG 1, HG 2, RCU) nach Anspruch 1, wobei das erste Gerät ein an oder im linken Ohr des Benutzers tragbares Hörhilfegerät (HG 1) und das zweite Gerät ein an oder im rechten Ohr des Benutzers tragbares Hörhilfegerät (HG 2) ist.

3. Hörhilfegerätesystem (HG 1, HG 2, RCU) nach Anspruch 1, wobei das erste Gerät ein an oder in einem Ohr des Benutzers tragbares Hörhilfegerät (HG 1) und das zweite Gerät eine Fernbedienung (RCU) für das Hörhilfegerät (HG 1) ist.

4. Hörhilfegerätesystem (HG 1, HG 2, RCU) nach Anspruch 2 oder 3, wobei das Informationssignal von wenigstens einem der Hörhilfegeräte (HG 1, HG 2) und/oder der Fernbedienung (RCU) abgebbar ist.

5. Hörhilfegerätesystem (HG 1, HG 2, RCU) nach einem der Ansprüche 1 bis 4, wobei das Informationssignal von dem Benutzer als akustisches Signal wahrnehmbar ist.

6. Hörhilfegerätesystem (HG 1, HG 2, RCU) nach einem der Ansprüche 1 bis 5, wobei das Informationssignal abgebbar ist wenn die Funkverbindung für eine bestimmte Zeitdauer unterbrochen ist bzw. der Signalpegel am Ort des zweiten Hörhilfegeräts (HG 2) den Schwellenwert für eine bestimmte Zeitdauer unterschreitet.

7. Hörhilfegerätesystem (HG 1, HG 2, RCU) nach Anspruch 6, wobei die Zeitdauer einstellbar ist.

8. Hörhilfegerätesystem (HG 1, HG 2, RCU) nach Anspruch 7, wobei für unterschiedliche Betriebszustände des Hörhilfegerätesystems (HG 1, HG 2, RCU) unterschiedliche Zeitdauern einstellbar sind.

9. Hörhilfegerätesystem (HG 1, HG 2, RCU) nach Anspruch 8, wobei eine Zeitdauer speziell für den Betriebszustand unmittelbar nach dem Einschalten des Hörhilfegerätesystems (HG 1, HG 2, RCU) einstellbar ist.

10. Hörhilfegerätesystem (HG 1, HG 2, RCU) nach einem der Ansprüche 1 bis 9, wobei der Schwellenwert einstellbar ist.

11. Hörhilfegerätesystem (HG 1, HG 2, RCU) nach einem der Ansprüche 1 bis 10, wobei das Informationssignal an den Benutzer anpassbar ist.

12. Hörhilfegerätesystem (HG 1, HG 2, RCU) nach einem der Ansprüche 1 bis 11, wobei eine Suchfunktion zum Auffinden verloren gegangener Komponenten des Hörhilfegerätesystems (HG 1, HG 2, RCU) aktivierbar ist.

## Claims

1. Hearing aid device system (HG 1, HG 2, RCU) comprising at least a first and a second device which can be worn on the head or body of a user, with a radio link being provided for wireless signal transmission between the devices, **characterised in that**, as a loss protection system, an information signal from a first device of the hearing aid device system (HG 1, HG 2, RCU) which can be detected by the user is automatically generated if the radio link between the first device and a second device of the hearing aid device system (HG 1, HG 2, RCU) breaks or the signal level of a signal sent by the first device and received by the second device does not reach a threshold value at the site of the second device.

2. Hearing aid device system (HG 1, HG 2, RCU) according to claim 1, with the first device being a hearing aid device (HG 1) which can be worn on or in the left ear of the user and the second device being a hearing aid device (HG 2) which can be worn on or in the right ear of the user.

3. Hearing aid device system (HG 1, HG 2, RCU) according to claim 1, with the first device being a hearing aid device (HG 1) which can be worn on or in an ear of the user and the second device is a remote controller (RCU) for the hearing aid device (HG 1).

4. Hearing aid device system (HG 1, HG 2, RCU) according to claim 2 or 3, with the information signal being emittable from at least one of the hearing aid devices (HG 1, HG 2) and/or the remote controller (RCU).

5. Hearing aid device system (HG 1, HG 2, RCU) according to one of claims 1 to 4, with the information signal being detectable by the user as an acoustic signal.

6. Hearing aid device system (HG 1, HG 2, RCU) according to one of claims 1 to 5, with the information signal being emittable if the radio link is interrupted for a certain period of time and/or if the signal level at the site of the second hearing aid device (HG 2) drops below the threshold value for a certain period of time.

7. Hearing aid device system (HG 1, HG 2, RCU) according to claim 6, with the period of time being adjustable.

8. Hearing aid device system (HG 1, HG 2, RCU) according to claim 7, with different periods of time being adjustable for different operating states of the hearing aid device system (HG 1, HG 2, RCU).

9. Hearing aid device system (HG 1, HG 2, RCU) according to claim 8, with a period of time especially for the operating state being adjustable immediately after the hearing aid device system (HG 1, HG 2, RCU) has been switched on.

10. Hearing aid device system (HG 1, HG 2, RCU) according to one of claims 1 to 9, with the threshold value being adjustable.

11. Hearing aid device system (HG 1, HG 2, RCU) according to one of claims 1 to 10, with the information signal being adjustable to the user.

12. Hearing aid device system (HG 1, HG 2, RCU) according to one of claims 1 to 11, with a search function for retrieving lost components of the hearing aid device system (HG 1, HG 2, RCU) being activatable.

## Revendications

1. Système (HG 1, HG 2, RCU) d'appareils de prothèse auditive, comprenant au moins un premier et au moins un deuxième appareils pouvant être portés sur la tête ou sur le corps d'un utilisateur, dans lequel il est prévu une liaison radio de transmission sans fil de signaux entre les appareils, **caractérisé en ce que**, comme protection contre la perte d'un premier appareil du système (HG 1, HG 2, RCU) d'appareils de prothèse auditive, un signal d'information perceptible par l'utilisateur est produit automatiquement, si la liaison radio entre le premier appareil et un deuxième appareil du système (HG 1, HG 2, RCU) d'appareils de prothèse auditive est rompue ou si le niveau d'un signal émis par le premier appareil et reçu par le deuxième appareil devient à l'emplacement du deuxième appareil inférieur à une valeur de seuil.

2. Système (HG 1, HG 2, RCU) d'appareils de prothèse auditive suivant la revendication 1, dans lequel le premier appareil est un appareil (HG 1) de prothèse auditive pouvant être porté dans ou sur l'oreille gauche de l'utilisateur et le deuxième appareil est un appareil (HG 2) de prothèse auditive pouvant être porté dans ou sur l'oreille droite de l'utilisateur.

3. Système (HG 1, HG 2, RCU) d'appareils de prothèse auditive suivant la revendication 1, dans lequel le premier appareil est un appareil (HG 1) de prothèse auditive pouvant être porté dans ou sur une oreille de l'utilisateur et le deuxième appareil est une télécommande (RCU) de l'appareil (HG 1) de prothèse auditive.

4. Système (HG 1, HG 2, RCU) d'appareils de prothèse auditive suivant la revendication 2 ou 3, dans lequel le signal d'information peut être donné par au moins l'un des appareils (HG 1, HG 2) de prothèse auditive et/ou de la télécommande (RCU).

5. Système (HG 1, HG 2, RCU) d'appareils de prothèse auditive suivant l'une des revendications 1 à 4, dans lequel le signal d'information est perceptible par l'utilisateur sous la forme d'un signal acoustique.

6. Système (HG 1, HG 2, RCU) d'appareils de prothèse auditive suivant l'une des revendications 1 à 5, dans lequel le signal d'information peut être donné si la liaison radio est interrompue pendant une certaine durée ou si le niveau du signal à l'emplacement du deuxième appareil (HG 2) de prothèse auditive devient inférieur à la valeur de seuil pendant une certaine durée.

7. Système (HG 1, HG 2, RCU) d'appareils de prothèse auditive suivant la revendication 6, dans lequel la durée est réglable.

8. Système (HG 1, HG 2, RCU) d'appareils de prothèse auditive suivant la revendication 7, dans lequel, pour des états de fonctionnement différents du système (HG 1, HG 2, RCU) d'appareils de prothèse auditive, des durées différentes peuvent être réglées.

9. Système (HG 1, HG 2, RCU) d'appareils de prothèse auditive suivant la revendication 8, dans lequel une durée peut être réglée spécialement pour l'état de fonctionnement juste après le branchement du système (HG 1, HG 2, RCU) d'appareils de prothèse auditive.

10. Système (HG 1, HG 2, RCU) d'appareils de prothèse auditive suivant l'une des revendications 1 à 9, dans lequel la valeur de seuil est réglable.

11. Système (HG 1, HG 2, RCU) d'appareils de prothèse auditive suivant l'une des revendications 1 à 10, dans lequel le signal d'information peut être adapté à l'utilisateur.

12. Système (HG 1, HG 2, RCU) d'appareils de prothèse auditive suivant l'une des revendications 1 à 11, dans lequel une fonction de recherche, pour trouver des composants perdus du système (HG 1, HG 2, RCU) d'appareils de prothèse auditive, peut être activée.
